# FASCICULE DE BREVET EUROPEEN

(11) **EP 1 718 477 B1**
(45) Date de publication et mention de la délivrance du brevet: **24.04.2013**
(21) Numéro de dépôt: 05717511.9
(22) Date de dépôt: 28.01.2005
(51) Int. Cl.: B43K 17/00, B43K 8/20, B43K 8/00, B43K 8/04

(54) **INSTRUMENT D'ECRITURE COMPORTANT UN DISPOSITIF D"ALIMENTATION A VALVE**
SCHREIBGERÄT MIT EINEM ZUFLUSSVENTIL.
WRITING TOOL PROVIDED WITH A VALVE FEEDING DEVICE

(30) Priorité: 24.02.2004 FR 0401846
(43) Date de publication de la demande: 08.11.2006
(73) Titulaire: Société BIC, 92611 Clichy Cedex (FR)
(72) Inventeur: LANGE, Didier, F-62360 Saint Léonard (FR); ROLION, Franck, F-95270 Belloy en France (FR); BEDHOME, Vincent, F-62240 Desvres (FR)
(74) Mandataire: Cabinet Plasseraud
(86) Numéro de dépôt international: PCT/FR2005/000192
(87) Numéro de publication internationale: WO 2005/092636

(56) Documents cités:
- DE-A- 10 228 553
- GB-A- 643 626
- GB-A- 795 304
- US-A1- 2003 099 501
- PATENT ABSTRACTS OF JAPAN vol. 1995, no. 11, 26 décembre 1995 (1995-12-26) & JP 07 214968 A (TOYODA GOSEI CO LTD), 15 août 1995 (1995-08-15) cité dans la demande

## Description

L'invention a trait aux instruments d'écritures.

On connaît de la demande de brevet japonais publiée sous le numéro JP-07-214968 un instrument d'écriture comportant un réservoir d'encre, un rouleau, un passage reliant le réservoir au rouleau, ainsi qu'une valve montée mobile entre une position fermée dans laquelle elle obture le passage et une position ouverte dans laquelle elle met en communication le réservoir avec le rouleau. Un élément poreux est intercalé, dans le passage, entre le rouleau et la valve, laquelle est percée d'un trou qui, en position ouverte, permet à l'encre de s'écouler du réservoir vers l'élément poreux, lequel imbibe à son tour le rouleau.

Ce type d'instrument d'écriture peut donner satisfaction, mais il présente toutefois un certain nombre d'inconvénients.

D'abord, comme cela est visible sur les figures 1 et 2 de la demande précitée, le rouleau est en partie reçu dans le passage prévu pour l'écoulement de l'encre. Afin de permettre une libre rotation du rouleau, on comprend qu'il est nécessaire de prévoir un jeu entre le rouleau et le passage. Il en résulte un risque qu'une encre trop liquide s'insinue dans ce jeu et vienne déborder de la zone de contact entre le rouleau et le support contre lequel est appliqué le rouleau, ce qui génère des taches et des bavures.

Ensuite, il peut arriver que la valve et/ou l'élément poreux se coincent dans le passage, soit en position fermée (auquel cas l'encre ne s'écoule plus), soit en position ouverte (dans ce cas, l'instrument coule en permanence), le tout au détriment d'un bon fonctionnement de l'instrument d'écriture.

L'invention vise à résoudre notamment les inconvénients précités, en proposant un instrument d'écriture présentant une fiabilité et une précision d'écriture accrues.

A cet effet, l'invention propose un instrument d'écriture comprenant :
- un corps muni d'un réservoir d'encre,
- un élément encreur monté sur le corps, et
- un dispositif d'alimentation comportant :
- un conduit reliant le réservoir à l'élément encreur et débouchant dans le réservoir par une ouverture, ce conduit présentant une paroi interne, et
- une valve comportant un jambage reçu dans ledit conduit, et prolongé par une tête,
cette valve étant montée coulissante entre une position fermée dans laquelle ladite tête se trouve appliquée contre un épaulement bordant ladite ouverture pour empêcher l'écoulement de l'encre, et une position ouverte dans laquelle la tête se trouve au moins en partie à distance de l'épaulement pour permettre l'écoulement de l'encre au travers de l'ouverture, caractérisé en ce qu'un interstice est ménagé entre le jambage et la paroi interne du conduit, et en ce que le jambage dépasse du conduit du côté de l'élément encreur.

De la sorte, l'encre ruisselle par capillarité de la valve sur l'élément encreur.

Il en résulte une réduction du risque que l'encre déborde de l'élément encreur, au bénéfice de la précision d'écriture.

Par ailleurs, l'interstice entre la valve et le conduit réduit le risque de coincement de la première dans le second, au bénéfice de la fiabilité de l'instrument d'écriture.

La valve est de préférence réalisée dans ou revêtue d'un matériau hydrophobe, tel que de la silicone.

Par ailleurs, le conduit est par exemple à section rectangulaire, tandis que le jambage est pyramidal.

Suivant un mode de réalisation, le dispositif d'alimentation comporte un manchon dans lequel est pratiquée ladite ouverture, qui vient s'emboîter sur une tubulure du réservoir et dans lequel est montée la valve.

Quant à la valve, elle peut être munie de trous traversants pratiqués dans la tête au voisinage du jambage.

Suivant un mode de réalisation, ces trous se présentent sous la forme de fentes ayant des bords parallèles, la valve présentant une partie périphérique fixe par rapport au corps et une partie centrale comprenant le jambage de valve, ladite partie centrale étant mobile entre une position fermée dans laquelle les bords de chaque fente coïncident, et une position ouverte dans laquelle les bords des fentes sont décalés pour permettre l'écoulement de l'encre.

L'élément encreur, en contact permanent avec le jambage de valve, est de préférence mobile entre une position d'écriture dans laquelle il sollicite la valve vers sa position ouverte pour permettre l'écoulement de l'encre, et une position de repos dans laquelle il permet à la valve d'occuper sa position de fermeture.

L'élément encreur est par exemple fixé sur un support monté coulissant par rapport au corps entre une position d'écriture dans laquelle l'élément encreur sollicite la valve vers sa position ouverte pour permettre l'écoulement de l'encre, et une position de repos dans laquelle l'élément encreur permet à la valve d'occuper sa position de fermeture.

Suivant un mode de réalisation, le support est sollicité vers sa position de repos par un ressort de rappel, qui comprend par exemple une lamelle élastique intégrée au support, qui prend appui sur une paroi fixe par rapport au corps.

Le corps de l'instrument s'étendant suivant un axe principal, l'élément encreur est par exemple un rouleau monté à rotation autour d'un axe perpendiculaire à l'axe principal du corps.

Suivant un mode de réalisation, l'élément encreur est en contact périphérique avec un rouleau d'écriture monté à rotation autour d'un axe parallèle à celui du rouleau intermédiaire, et apte à venir en contact avec un support d'écriture.

Par ailleurs, le diamètre du rouleau intermédiaire est de préférence inférieur au diamètre du rouleau d'écriture.

D'autres objets et avantages de l'invention apparaîtront à la lumière de la description faite ci-après en référence aux dessins annexés dans lesquels :
- la figure 1 est une vue en perspective d'un instrument d'écriture selon l'invention, fermé par un capuchon ;
- la figure 2 est une vue de l'instrument d'écriture de la figure 1, sans le capuchon ;
- la figure 3 est une vue en perspective illustrant une partie du corps de l'instrument d'écriture des figures précédentes ;
- la figure 4 est une vue en perspective éclatée, en arraché partiel, illustrant l'instrument d'écriture de la figure 2 ;
- la figure 5 est une vue d'élévation en coupe partielle illustrant l'instrument d'écriture de la figure 2 ;
- la figure 6 est une vue en perspective éclatée montrant un détail de l'instrument d'écriture de la figure 4 ;
- la figure 7 est une vue en plan d'une valve pour un instrument d'écriture tel qu'illustré sur la figure 4 ;
- la figure 8 est une vue de détail d'élévation en coupe illustrant l'instrument d'écriture avec la valve dans une position fermée ;
- la figure 9 est une vue analogue à la figure 8, où la valve est en position ouverte.

Sur les figures 1 à 4 est représenté un instrument d'écriture 1 comprenant un corps 2 allongé suivant un axe principal X et muni d'un réservoir 3 contenant une encre 4 liquide que l'on aperçoit notamment sur la figure 4, une partie du réservoir 3 étant arrachée.

Comme cela apparaît sur les figures 3 à 5, le réservoir 3 se présente sous la forme d'une cartouche amovible et remplaçable, qui est emboîtée entre une partie avant 5 et une partie arrière 6 du corps 3, de manière que les surfaces du réservoir 3 et de ces parties avant 5 et arrière 6 soient affleurantes lorsque le corps 2 est assemblé (figure 2).

Comme cela est visible sur la figure 4 notamment, la partie avant 5 présente, du côté opposé à la partie arrière 6, une extrémité avant 7 conformée en une chape comportant deux bras 8, 9 parallèles munis chacun, sur une face interne 10, d'une rainure 11 parallèle à l'axe principal X.

L'instrument 1, qui est en l'occurrence un marqueur ou un surligneur, comporte également un dispositif d'écriture 12 comprenant un support 13 ayant deux longerons 14, 15 qui s'étendent sensiblement parallèlement à l'axe principal X et entre lesquels sont montés à rotation un rouleau encreur 16 et un rouleau d'écriture 17 tous deux cylindriques.

Le rouleau encreur 16 et le rouleau d'écriture 17 sont respectivement montés à rotation autour d'un premier axe A1 et d'un second axe A2, sensiblement parallèles entre eux et perpendiculaires à l'axe principal X.

Comme cela est visible sur les figures 5 et 6, le diamètre du rouleau encreur 16 est inférieur au diamètre du rouleau d'écriture 17.

Les longerons 14, 15 présentent chacun une nervure 18 en saillie, qui s'étend parallèlement à l'axe principal X. Une fois assemblé, le dispositif 12 est monté à l'extrémité avant 7 du corps 2, le support 13 étant emboîté dans la chape 7 et les nervures 18 reçues dans les rainures 11 correspondantes. Ces dernières présentent une longueur supérieure à celle des nervures 18, de manière à ménager un débattement axial au dispositif 12, pour des raisons qui apparaîtront ci-après.

L'instrument d'écriture 1 comporte en outre un dispositif d'alimentation 19 comprenant un manchon 20 qui vient s'emboîter sur une tubulure 21 dont est muni le réservoir 3, et une valve 22 emboîtée dans le manchon 20.

Le manchon 20 présente un corps 23 parallélépipédique creux, ouvert à une extrémité arrière 24 par laquelle il s'emboîte sur la tubulure 21, et fermé, à l'opposé de cette extrémité arrière 24, par une paroi de fond 25.

Le manchon 20 présente en outre une cheminée 26 qui s'étend en saillie par rapport à la paroi de fond 25, à l'opposé de l'extrémité arrière 24. Cette cheminée 26 est percée d'un conduit 27 traversant, à section rectangulaire.

Le conduit 27 présente une paroi interne 28 et débouche, du côté du réservoir 3, par une ouverture 29 bordée par un épaulement formé par une face 30 de la paroi de fond 25, tournée vers le réservoir 3.

La valve 22 présente quant à elle un profil en T et comporte une tête 31 sensiblement plate qui s'étend perpendiculairement à l'axe principal X, prolongée par un jambage 32 qui s'étend en saillie par rapport à la tête 31 et parallèlement à l'axe principal X, jambage 32 qui se termine, à l'opposé de la tête 31, par une extrémité 33.

La valve 22 est emboîtée dans le manchon 20 avec, d'une part, son jambage 32 reçu dans le conduit 27 et, d'autre part, sa tête 31 prise entre la paroi de fond 25 et une extrémité avant 34 de la tubulure 21.

Les sections respectives du jambage 32 et du conduit 27 sont choisies de manière qu'il soit ménagé entre eux un interstice 35 où puisse s'écouler l'encre 4, comme nous le verrons ci-après.

Si la section du conduit 27 est constante, le jambage 32 présente quant à lui, comme cela est visible sur les figures 8 et 9, une forme pyramidale tronquée, sa section, prise perpendiculairement à l'axe principal X, allant en s'amenuisant depuis sa jonction avec la tête 31 vers son extrémité 33, en sorte que la largeur de l'interstice 35 va en augmentant au fur et à mesure que l'on s'éloigne du réservoir 3.

A son extrémité 33, le jambage 32 présente une largeur L qui est inférieure ou égale à la largeur du rouleau encreur 16 (mesurée parallèlement à son axe de rotation A1).

En outre, les longueurs respectives de la cheminée 26 et du jambage 32 sont choisies de manière que le jambage 32 dépasse du conduit 27 du côté opposé au réservoir 3, comme cela est représenté sur les figures 8 et 9.

La valve 22 est par ailleurs munie de trous 36 traversants pratiqués dans la tête 31 au voisinage et de part et d'autre du jambage 32.

Suivant un mode de réalisation illustré sur les figures 7 à 9, ces trous 36 se présentent sous la forme de fentes ayant des bords 37, 38 parallèles.

Ces fentes 36 délimitent sur la valve 22, d'une part, une partie périphérique 39, formée par une zone de la tête 31 située autour des fentes 36 et, d'autre part, une partie centrale 40 située entre les fentes 36 et comprenant le jambage 32.

La valve 22 est mobile le long de l'axe principal X, entre
- une position fermée dans laquelle les bords 37, 38 de chaque fente 36 coïncident, la partie de la tête 31 située au voisinage du jambage 32 étant appliquée contre l'épaulement 30 (figure 8), et
- une position ouverte dans laquelle les bords 37, 38 des fentes 36 sont décalés, la partie centrale 40 étant repoussée vers l'intérieur du réservoir 3, la partie de la tête 31 située au voisinage du jambage 32 étant écartée de l'épaulement 30 (figure 9).

Quelle que soit la position de la valve 22, la partie périphérique 39, pincée entre la paroi de fond 25 et l'extrémité 34 de la tubulure 21, est fixe par rapport au corps 2. Ainsi, la valve 22 passe de sa position fermée à sa position ouverte, et réciproquement, par déformation élastique.

De fait, la partie centrale 40 de la valve 22 est sollicitée en permanence vers la position fermée par l'élasticité propre du matériau dans lequel est réalisée la valve 22.

La valve 22 est fabriquée dans ou revêtue d'un matériau hydrophobe, pour des raisons qui apparaîtront ci-après. Suivant un premier mode de réalisation, la valve 22 comprend un coeur réalisé dans un matériau plastique tel qu'un polypropylène, ou un élastomère, ainsi qu'un revêtement en silicone, dont les propriétés hydrophobes sont bien connues. Suivant un second mode de réalisation, la valve 22 est entièrement réalisée en silicone.

Par ailleurs, comme cela est visible sur la figure 5, le dispositif d'écriture 12 est adjacent au dispositif d'alimentation 19, le rouleau encreur 16 étant au contact du jambage 32 par une surface périphérique 41.

Plus précisément, le dispositif d'écriture 12 est monté coulissant par rapport au corps 2 entre :
- une position d'écriture, représentée schématiquement sur la figure 9, qu'il occupe lorsqu'un utilisateur applique l'instrument 1 contre un support d'écriture (non représenté), position dans laquelle le rouleau encreur 16 sollicite la valve 22 vers sa position ouverte, et
- une position de repos, représentée sur les figures 5 et 8, dans laquelle le rouleau encreur 16 permet à la valve 22 d'occuper sa position fermée.

Le dispositif d'écriture 12 est sollicité en permanence vers sa position de repos au moyen d'un ressort de rappel se présentant sous la forme d'une paire de lamelles élastiques 42 qui s'étendent en porte-à-faux à une extrémité arrière 43 de chaque longeron 14, 15, et qui sont en appui permanent contre la paroi de fond 25 de part et d'autre de la cheminée 26.

Lorsque le dispositif d'écriture 12 est en position de repos (tel que représenté sur la figure 5), la valve 22 se trouve elle-même en position fermée et obture le conduit 27 pour empêcher l'encre 4 de s'écouler depuis le réservoir 3 vers le rouleau encreur 16.

Par contre, lorsque le dispositif d'écriture 12 est en position d'écriture, le rouleau encreur 16 qui recule vers le réservoir 3 provoque l'ouverture de la valve 22, l'encre 4 pouvant s'écouler depuis le réservoir 3 vers le rouleau encreur 16 en passant au travers des fentes 36 dont les bords 37, 38 sont écartés, puis au travers de l'ouverture 29 et dans le conduit 27.

Compte tenu de la nature hydrophobe du revêtement de la valve 22 et de l'élargissement de l'interstice 35, l'encre 4 se décolle de la paroi interne 28 du conduit 27 pour s'écouler par capillarité contre les flancs du jambage 32 (figure 9), puis venir ensuite badigeonner la surface 41 du rouleau encreur 16 qui, en contact périphérique permanent avec le rouleau d'écriture 17, est entraîné en rotation autour de son axe A1 dans un sens opposé à celui-ci.

En outre, comme le jambage 32 dépasse du conduit 27, le rouleau encreur 16 n'est en contact qu'avec l'extrémité 33 de celui-ci, de sorte que l'étalement de l'encre 4 est localisé au voisinage immédiat de l'extrémité 33. Aussi le risque est-il minime que l'encre 4 déborde sur la cheminée 26 et s'écoule en trop grande quantité sur le rouleau encreur 16. Ce risque est d'autant plus limité que, comme nous l'avons indiqué ci-dessus, la largeur du jambage 32 à son extrémité 33 est inférieure à la largeur du rouleau encreur 16. Il en résulte une grande précision d'étalement de l'encre 4 sur le rouleau encreur 16.

La rotation du rouleau encreur 16 permet un étalement uniforme de l'encre 4 sur sa surface périphérique 41, et, par contact tournant avec le rouleau d'écriture 17, un transfert uniforme de l'encre 4 vers ce dernier.

La présence du rouleau encreur 16, qui forme un support intermédiaire pour l'encre 4 entre le dispositif d'alimentation 19 et le rouleau d'écriture 17, permet de limiter les risques de débordement de l'encre 4. En outre, le fait que le diamètre du rouleau encreur 16 soit inférieur à celui du rouleau d'écriture 17 permet d'obtenir un écoulement mesuré de l'encre depuis le rouleau encreur 16 vers le rouleau d'écriture 17, et de minimiser le risque de projection d'encre (c'est-à-dire d'éclaboussure) lors de la rotation des rouleaux 16, 17.

## Revendications

1. Instrument d'écriture (1) comprenant :
- un corps (2) muni d'un réservoir d'encre (3),
- un élément encreur (16) monté sur le corps (2), et
- un dispositif d'alimentation (19) comportant :
- un conduit (27) reliant le réservoir (3) à l'élément encreur (16) et débouchant dans le réservoir (3) par une ouverture (29), ce conduit (27) présentant une paroi interne (28), et
- une valve (22) comportant un jambage (32) reçu dans ledit conduit, et prolongé par une tête (31),
cette valve (22) étant montée coulissante entre une position fermée dans laquelle ladite tête (31) se trouve appliquée contre un épaulement (30) bordant ladite ouverture (29) pour empêcher l'écoulement de l'encre, et une position ouverte dans laquelle la tête (31) se trouve au moins en partie à distance de l'épaulement (30) pour permettre l'écoulement de l'encre au travers de l'ouverture (29), **caractérisé en ce qu'**un interstice (35) est ménagé entre le jambage (32) et la paroi interne (28) du conduit (27), et **en ce que** le jambage (32) dépasse du conduit (27) du côté de l'élément encreur (16).

2. Instrument d'écriture (1) selon la revendication 1, dans lequel la valve (22) est réalisée dans ou revêtue d'un matériau hydrophobe.

3. Instrument d'écriture (1) selon la revendication 2, dans lequel la valve (22) est réalisée en ou revêtue de silicone.

4. Instrument d'écriture (1) selon l'une des revendications 1 à 3, dans lequel le conduit (27) est à section rectangulaire, le jambage (32) étant pyramidal.

5. Instrument d'écriture (1) selon l'une des revendications 1 à 4, dans lequel le dispositif d'alimentation (19) comporte un manchon (20) dans lequel est pratiquée ladite ouverture (29), qui vient s'emboîter sur une tubulure (21) du réservoir (3) et dans lequel est montée la valve (22).

6. Instrument d'écriture (1) selon l'une des revendications 1 à 5, dans lequel la valve (22) est munie de trous traversants (36) pratiqués dans la tête (31) au voisinage du jambage (32).

7. Instrument d'écriture (1) selon la revendication 6, dans lequel les trous (36) se présentent sous la forme de fentes ayant des bords (37, 38) parallèles, la valve (22) présentant une partie périphérique (39) fixe par rapport au corps (2) et une partie centrale (40) comprenant le jambage (32), cette partie centrale (40) étant mobile entre une position fermée dans laquelle les bords (37, 38) de chaque fente (36) coïncident, et une position ouverte dans laquelle les bords (37, 38) des fentes (36) sont décalés pour permettre l'écoulement de l'encre.

8. Instrument d'écriture (1) selon l'une des revendications 1 à 7, dans lequel l'élément encreur (16) est en contact permanent avec le jambage (32).

9. Instrument d'écriture (1) selon l'une des revendications 1 à 8, dans lequel l'élément encreur (16) est mobile entre une position d'écriture dans laquelle il sollicite la valve (22) vers sa position ouverte pour permettre l'écoulement de l'encre, et une position de repos dans laquelle il permet à la valve (22) d'occuper sa position de fermeture.

10. Instrument d'écriture (1) selon la revendication 9, dans lequel l'élément encreur (16) est fixé sur un support (13) monté coulissant par rapport au corps (2) entre une position d'écriture dans laquelle l'élément encreur (16) sollicite la valve (22) vers sa position ouverte pour permettre l'écoulement de l'encre, et une position de repos dans laquelle l'élément encreur (16) permet à la valve (22) d'occuper sa position de fermeture.

11. Instrument d'écriture (1) selon la revendication 10, dans lequel le support (13) est sollicité vers sa position de repos par un ressort de rappel.

12. Instrument d'écriture (1) selon la revendication 11, dans lequel le ressort de rappel comporte une lamelle élastique (42) intégrée au support (13), qui prend appui sur une paroi (25) fixe par rapport au corps (2).

13. Instrument d'écriture (1) selon l'une des revendications 1 à 12, dans lequel, le corps (2) s'étendant suivant un axe principal (X), l'élément encreur (16) est un rouleau monté à rotation autour d'un axe (A1) perpendiculaire à cet axe principal (X).

14. Instrument d'écriture (1) selon la revendication 13, dans lequel l'élément encreur (16) est en contact périphérique avec un rouleau d'écriture (17) monté à rotation autour d'un axe (A2) parallèle à celui (A1) du rouleau intermédiaire, et apte à venir en contact avec un support d'écriture.

15. Instrument d'écriture (1) selon la revendication 14, dans lequel le diamètre du rouleau encreur (16) est inférieur au diamètre du rouleau d'écriture (17).

## Claims

1. A writing instrument (1) comprising:
. a body (2) provided with an ink reservoir (3);
. an inker element (16) mounted on the body (2), and
. a feeder device (19) comprising:
. a duct (27) connecting the reservoir (3) to the inker element (16) and opening out into the reservoir (3) via an opening (29), the duct (27) presenting an inside wall (28); and
. a valve (22) having a tab (32) received in said duct, the tab being extended by a head (31);
the valve (22) is mounted to slide between a closed position in which said head (31) is pressed against a shoulder (30) bordering said opening (29) so as to prevent ink from flowing, and an open position in which the head (31) is located at least in part away from the shoulder (30) so as to enable ink to flow through the opening (29), the instrument being **characterized in that** a gap (35) is formed between the tab (32) and the inside wall (28) of the duct (27), and **in that** the tab (32) projects from the duct (27) towards the inker element (16).

2. A writing instrument (1) according to claim 1, in which the valve (22) is made of or is coated of a hydrophobic material.

3. A writing instrument (1) according to claim 2, in which the valve (22) is made of or coated of silicone.

4. A writing instrument (1) according to any one of claims 1 to 3, in which the duct (27) is rectangular in section, the tab (32) being pyramidal-shaped.

5. A writing instrument (1) according to any one of claims 1 to 4, in which the feeder device (19) comprises a sleeve (20) in which said opening (29) is formed, which sleeve is engaged on a nozzle (21) of the reservoir (3) and the valve (22) mounted therein.

6. A writing instrument (1) according to any one of claims 1 to 5, in which the valve (22) is provided with through holes (36) provided in the head (31) in the vicinity of the tab (32).

7. A writing instrument (1) according to claim 6, in which the holes (36) are in the form of slots having parallel edges (37, 38), the valve (22) presenting a peripheral portion (39) that is stationary relative to the body (2) and a central portion (40) including the tab (32), said central portion (40) being movable between a closed position in which the edges (37, 38) of each slot (36) coincides, and an open position in which the edges (37, 38) of the slots (36) are offset so as to allow the ink to flow.

8. A writing instrument (1) according to any one of claims 1 to 7, in which the inker element (16) is continuously in contact with the tab (32).

9. A writing instrument (1) according to any one of claims 1 to 8, in which the inker element (16) is movable between a writing position in which it urges the valve (22) towards its open position to allow the ink to flow, and a rest position in which it allows the valve (22) to occupy its closed position.

10. A writing instrument (1) as claimed in claim 9, in which the inker element (16) is secured on a support (13) mounted to slide relative to the body (2) between a writing position in which the inker element (16) urges the valve (22) towards its open position to allow the ink to flow, and a rest position in which the inker element (16) enables the valve (22) to occupy its closed position.

11. A writing instrument (1) according to claim 10, in which the support (13) is urged towards its rest position by a return spring.

12. A writing instrument (1) according to claim 11, in which the return spring comprises a spring blade (42) integrated in the support (13) and bearing against a wall (25) that is stationary relative to the body (2).

13. A writing instrument (1) according to any one of Claims 1 to 12, in which the body (2) extends along a main axis (X), and the inker element (16) is a roller mounted to rotate about an axis (A1) that is perpendicular to said main axis (X).

14. A writing instrument (1) according to claim 13, in which the inker element (16) is in peripheral contact with a writing roller (17) mounted to rotate about an axis (A2) parallel to the axis (A1) of the intermediate roller, and suitable for coming into contact with a writing medium.

15. A writing instrument (1) according to claim 14, in which the diameter of the inker roller (16) is smaller than the diameter of the writing roller (17).

## Patentansprüche

1. Schreibinstrument (1) umfassend:
- einen Körper (2), der mit einem Tintenreservoir (3) versehen ist,
- ein Einfärbelement (16), das an dem Körper (2) befestigt ist,
- und eine Zufuhrvorrichtung (19) umfassend:
- eine Leitung (27), die das Reservoir (3) mit dem Einfärblement (16) verbindet und über eine Öffnung (29) in das Reservoir (3) hineinragt, wobei diese Leitung (27) eine Innenwand aufweist (28), und
- ein Ventil (22), das eine Stütze (32) umfasst, die in der Leitung aufgenommen und durch einen Kopf (31) verlängert ist,
wobei das Ventil (22) verschiebbar zwischen einer geschlossenen Position, in der der Kopf (31) gegen eine Schulter (30) gedrückt wird, die die Öffnung (29) begrenzt, um den Fluss der Tinte zu verhindern, und einer offenen Position, in der der Kopf (31) zumindest teilweise von der Schulter (30) beabstandet ist, um den Fluss der Tinte durch die Öffnung (29) zuzulassen, angeordnet ist, **dadurch gekennzeichnet, dass** eine Spalte (35) zwischen der Stütze (32) und der Innenwand (28) der Leitung (27) angeordnet ist, und dass die Stütze (32) auf der Seite des Einfärbelements (16) über die Leitung (27) hinausragt.

2. Schreibinstrument (1) nach Anspruch 1, **dadurch gekennzeichnet, dass** das Ventil (22) aus einem hydrophoben Material hergestellt oder mit diesem beschichtet ist.

3. Schreibinstrument (1) nach Anspruch 2, **dadurch gekennzeichnet, dass** das Ventil (22) aus Silikon gefertigt oder mit Silikon beschichtet ist.

4. Schreibinstrument (1) nach einem der Ansprüche 1 bis 3, **dadurch gekennzeichnet, dass** die Leitung (27) einen rechteckigen Querschnitt aufweist, wobei die Stüzetze (32) pyramidal ist.

5. Schreibinstrument (1) nach einem der Ansprüche 1 bis 4, **dadurch gekennzeichnet, dass** die Zufuhrvorrichtung (19) eine Hülse (20) umfasst, in der die Öffnung (29) ausgebildet ist, die auf einen Stutzen (21) des Reservoirs (3) gesteckt werden kann und die an dem Ventil (22) befestigt ist.

6. Schreibinstrument (1) nach einem der Ansprüche 1 bis 5, **dadurch gekennzeichnet, dass** das Ventil (22) mit durchgehenden Löchern (36) versehen ist, die im Kopf (31) in der Nähe der Stütze (32) angeordnet sind.

7. Schreibinstrument (1) nach Anspruch 6, **dadurch gekennzeichnet, dass** die Löcher (36) als parallele Schlitze mit Kanten (37, 38) ausgebildet sind, wobei das Ventil (22) einen Umfangsabschnitt (39), der fest bezüglich des Körpers (2) ist, und einen zentralen Abschnitt (40), der die Stütze (32) umfasst, aufweist, wobei der zentrale Abschnitt (40) zwischen einer geschlossenen Position, in der die Kanten (37, 38) jedes Schlitzes (36) zusammenfallen, und einer offenen Position, in der die Kanten (37, 38) der Schlitze (36) versetzt sind, um den Fluss der Tinte zu ermöglichen, bewegbar ist.

8. Schreibinstrument (1) nach einem der Ansprüche 1 bis 7, **dadurch gekennzeichnet, dass** das Einfärbelement (16) in permanentem Kontakt mit der Stütze (32) ist.

9. Schreibinstrument (1) nach einem der Ansprüche 1 bis 8, **dadurch gekennzeichnet, dass** das Einfärbelement (16) zwischen einer Schreibposition, in der das Einfärbelement (16) das Ventil (22) in seine offene Position beaufschlagt, um den Fluss der Tinte zu ermöglichen, und einer Ruheposition, in der das Einfärbelement (16) dem Ventil (22) ermöglicht, seine geschlossene Position einzunehmen, bewegbar ist.

10. Schreibinstrument (1) nach Anspruch 9, **dadurch gekennzeichnet, dass** das Einfärbelement (16) auf einem Träger (13) befestigt ist, der verschiebbar bezüglich des Körpers (2) zwischen einer Schreibposition, in der das Einfärbelement (16) das Ventil (22) in seine offene Position beaufschlagt, um den Fluss der Tinte zu ermöglichen, und einer Ruheposition, in der das Einfärbelement dem Ventil (22) ermöglicht, seine geschlossene Position einzunehmen, befestigt ist.

11. Schreibinstrument (1) nach Anspruch 10, **dadurch gekennzeichnet, dass** der Träger (13) durch eine Rückholfeder in Richtung seiner Ruheposition beaufschlagt ist.

12. Schreibinstrument (1) nach Anspruch 11, **dadurch gekennzeichnet, dass** die Rückholfeder ein elastisches Federblatt (42) aufweist, das in dem Träger (13) aufgenommen ist, wobei sich das Federblatt (42) an einer Wand (25), die fest bezüglich des Körpers (2) ist, abstützt.

13. Schreibinstrument (1) nach einem der Ansprüche 1 bis 12, wobei sich der Körper (2) entlang einer Hauptachse (X) erstreckt und **dadurch gekennzeichnet, dass** das Einfärbelement (16) eine Walze ist, die rotierbar um eine Achse (A1) befestigt ist, die rechtwinklig zur Hauptachse (X) verläuft.

14. Schreibinstrument (1) nach Anspruch 13, **dadurch gekennzeichnet, dass** das Einfärbelement (16) im Umfang mit einer Schreibwalze (17) in Kontakt steht, die rotierbar um eine Achse (A2) befestigt ist, die parallel zu jener Achse (A1) der Zwischenwalze verläuft, und geeignet ist, um in Kontakt mit einer Schreibunterlage zu kommen.

15. Schreibinstrument (1) nach Anspruch 14, **dadurch gekennzeichnet, dass** der Umfang der Einfärbwalze (16) kleiner ist als der Umfang der Schreibwalze (17).
